# EUROPÄISCHE PATENTSCHRIFT

(11) **EP 0 808 117 B1**
(45) Veröffentlichungstag und Bekanntmachung des Hinweises auf die Patenterteilung: **13.09.2000**
(21) Anmeldenummer: 96903948.6
(22) Anmeldetag: 30.01.1996
(51) Int. Cl.: A47C 9/02

(54) **PENDELHOCKER MIT ZENTRAL UNTER DER SITZFLÄCHE ANGEORDNETER KONTAKTEINRICHTUNG**
ROCKER STOOL WITH CONTACT MEANS CENTRALLY ARRANGED BELOW THE SEAT
TABOURET A BASCULE AVEC DISPOSITIF DE CONTACT SITUE AU-DESSOUS DU CENTRE DU SIEGE

(30) Priorität: 08.02.1995 DE 19504121
(43) Veröffentlichungstag der Anmeldung: 26.11.1997
(73) Patentinhaber: GLÖCKL, Josef, 85551 Kirchheim (DE)
(72) Erfinder: GLÖCKL, Josef, 85551 Kirchheim (DE)
(74) Vertreter: Sperling, Rüdiger, Dipl.-Ing.
(86) Internationale Anmeldenummer: EP9600376
(87) Internationale Veröffentlichungsnummer: WO9624274

(56) Entgegenhaltungen:
- WO-A-93/19645
- DE-A- 3 207 941
- DE-A- 4 210 099

## Beschreibung

Die Erfindung betrifft einen Pendelhocker mit einer Sitzfläche und einem eine Fußeinrichtung aufweisenden Unterbau und einer gelenkartigen Pendeleinrichtung.

Es sind z.B. aus der gattungsbildenden DE 42 10 098.4-16 oder aus der WO 93/19645 bereits Pendelhocker mit einer gelenkartigen Einrichtung zwischen Sitzfläche und Fußeinrichtung bekannt. Die Fußeinrichtung ist bei diesen Pendelhockern, wie bei herkömmlichen Stühlen, Sesseln oder dergleichen ausgebildet. Auch die DE 42 10 099 A1 zeigt einen Pendelhocker mit vertikaler Federung und herkömmlicher Fußeinrichtung.

Nachteilig an diesen Pendelhockern nach dem Stand der Technik ist, daß die Pendelhocker beim Versetzen nicht über den Boden gezogen werden können, sondern angehoben und getragen werden müssen.

Weiter sind Pendelhocker bekannt, an deren Fußeinrichtung Rollen angebracht sind. Diese Pendelhocker können zwar leicht über den Boden bewegt werden, wandern jedoch sehr stark bei der Pendelbewegung während des Sitzens.

Der Erfindung liegt somit die Aufgabe zugrunde, einen Pendelhocker zu schaffen, der ein aktiv-dynamisches Sitzen erlaubt und der ohne Belastung leicht über den Boden bewegt werden kann und bei Belastung einen festen Kontakt zum Boden aufweist, so daß ein Wandern während der Pendelbewegung ausgeschlossen ist.

Die Aufgabe wird erfindungsgemäß durch eine bei Belastung des Pendelhockers auf mit dem Boden in Anpreßkontakt bringbare, im wesentlichen zentral unter der Sitzfläche angeordnete und als Widerlager bei der Pendelbewegung dienende Kontakteinrichtung gelöst.

Über die zentral unter der Sitzfläche angeordnete Kontakteinrichtung wird der größte Teil der Gewichtskraft übertragen. Dadurch entsteht in der Kontaktfläche zwischen Kontakteinrichtung und Boden eine derart hohe Flächenpressung, daß ein optimales Haften des Pendelhockers am Boden gewährleistet ist.

Aus der DE-OS 31 07 941 A1 ist zwar eine Stehentlastung bekannt, welche an der Unterseite des Tragholms ein Stützelement aufweist, das bei Belastung entgegen der Kraft einer Rückstellfeder auf den Boden gepreßt wird. Das Stützelement ist jedoch nicht mit der erfindungsgemäßen Kontakteinrichtung vergleichbar, da es bei der Kippbewegung nach links einen anderen Kontaktpunkt zum Boden aufweist als bei der Kippbewegung nach rechts (s. Fig. 4 der DE-A 32 07 941).

Es ist ein weiterer Vorteil der Erfindung, daß der Mittelpunkt, um den die Pendelbewegung erfolgt, im Kontaktpunkt zwischen Kontakteinrichtung und Boden liegen kann. Durch diese Ausbildung wird sehr kostengünstig der erwünschte optimale Pendelradius erzielt.

In einer sehr günstigen Ausführungsform ist die Kontakteinrichtung mit der Fußeinrichtung über einen Rahmen, mindestens eine Strebe oder dgl. verbunden, wobei sich bei Belastung der Rahmen, die Strebe oder dgl. soweit elastisch verformen, daß die Kontakteinrichtung auf den Boden gepreßt wird.

In einer vorteilhaften Weiterbildung kann der Abstand zwischen Kontakteinrichtung und Boden im unbelasteten Zustand eingestellt werden.

In einer alternativen Weiterbildung kann die notwendige Kraft zur Verformung der Strebe und somit die Kraft zum Anpressen der Kontakteinrichtung auf den Boden eingestellt werden.

Sowohl die Einstellmöglichkeit des Abstandes als auch der Kraft dienen in idealer Weise zur Abstimmung auf das Körpergewicht der benützenden Person. Dies kommt insbesondere dann zum tragen, wenn die benützende Person den Pendelhocker nur leicht entlasten möchte, um ihn an eine andere Stelle zu verschieben oder zu rollen. Hierbei ist es wichtig, daß eine leichte Entlastung des Pendelhockers die Kontakteinrichtung bereits vom Boden abheben läßt.

Die Kontakteinrichtung an sich ist günstigerweise aus einem Material mit einem hohen Reibwert ausgebildet. Derartige Materialien sind Elastomere, wie z.B. auch Gummi. Es ist sehr vorteilhaft, die Kontakteinrichtung als halbkugelförmigen Anpreßknopf auszubilden, wobei der kugelförmige Teil gegen den Boden gepreßt wird.

In einer bevorzugten Ausführungsform bewegt sich die vertikale Achse der Kontakteinrichtung entsprechend der vertikalen Achse des Hockers bei der Pendelbewegung mit. In dieser Ausführungsform ist der Kontaktpunkt zwischen Kontakteinrichtung und Boden gleichzeitig Mittelpunkt der Pendelbewegung.

In einer alternativen Ausführungsform verbleibt die Kontakteinrichtung in einer lotrechten Position und die Pendelbewegung des Hockers wird durch ein Gelenk oberhalb der Kontakteinrichtung ermöglicht.

Der Unterbau des Pendelhockers kann eine Vielzahl von Ausführungsformen aufweisen, bevorzugt ist jedoch die Ausbildung einer zentralen Säule, an deren Fußende die Kontakteinrichtung angeordnet ist. Vorteilhaft an dieser Ausbildung ist, daß die zentrale Säule die Gewichtskraft direkt auf die Kontakteinrichtung überträgt und, daß kostengünstig eine Feder und eine höhenverstellbare Gasfeder integriert werden können.

Bei der Ausbildung der Fußeinrichtungen ist es vorteilhaft, diese als Kreisring oder als Kreisringabschnitt 22 auszubilden. Die Fußeinrichtung kann dabei z.B. aus einem verchromten Rohr bestehen, welches leicht über einen Teppich gezogen werden kann.

Eine alternativ günstige Ausbildung der Fußeinrichtung sind zumindest zwei in einer Winkellage zum Boden angeordnete Kreisscheibensegmente. Die Kreisscheibensegmente können auch die Form der Schwanzflosse eines Fisches aufweisen.

Vorteilhaft ist es, die Fußeinrichtung so auszubilden, daß sie gute Gleiteigenschaften bezüglich des Bodenkontaktes aufweist.

In einer vorteilhaften Ausführungsform ist vorgesehen, daß die Pendelbewegung des Hockers durch die elastische Verformung des Rahmens, der Streben, der Kreisscheibensegmente oder dgl. ermöglicht wird.

In einer ähnlichen alternativen Ausführungsform können an der zentralen Säule federnde Beine angeordnet sein, die eine Pendelbewegung der zentralen Säule um den Kontaktpunkt zwischen Kontakteinrichtung und Boden gestatten.

In einer weiteren alternativen Ausführungsform können am Unterbau über Scharniergelenke starre Stützeinrichtungen oder dgl. angeordnet sein, die durch Federn bis zu einem bestimmten Winkel an den Unterbau gezogen werden. Bei dieser Ausführungsform gleiten die starren Stützeinrichtungen bei der Pendelbewegung minimal über den Boden und die Standstabilität wird durch die Federn gewährleistet. Vorteilhaft an dieser Ausbildung ist, daß sich bis auf die Federn keine Materialien elastisch verformen müssen und es somit zu keinen Ermüdungsbrüchen bzw. Schwingungsrißbrüchen kommen kann.

Eine weitere vorteilhafte Ausbildung ist, daß die Fußeinrichtung bzw. die federnden Beine oder die starren Stützeinrichtungen Rollen, Kugeln oder dgl. aufweisen, um den Pendelhocker im unbelasteten Zustand leicht über den Boden bewegen zu können.

Eine vorteilhafte Weiterbildung dieser Ausführungsform ist, daß die Rollen, Kugeln oder dgl. an der Fußeinrichtung bzw. an den federnden Beinen oder den starren Stützeinrichtungen bei Belastung einfedern. Eine spezielle Weiterbildung ist, daß die Rollen, Kugeln oder dgl. derart in die Fußeinrichtung bzw. an den federnden Beinen bzw. an den starren Stützeinrichtungen einfedern, da sie für einen außenstehenden Betrachter nicht mehr erkennbar sind.

In einer Ausführungsvariante werden Bürostuhlrollen nach DIN eingesetzt, die im unbelasteten Zustand fixiert sind, sich im leicht belasteten Zustand rollen lassen und im belasteten Zustand wieder fixiert bzw. vollkommen eingefedert sind.

Die Erfindung wird nachfolgend anhand der Figuren näher erläutert.

Es zeigen:
- **Figur 1**: Ein Ausführungsbeispiel eines Pendelhockers mit kreisringartiger Fußeinrichtung im unbelasteten Zustand;
- **Figur 2**: der Pendelhocker aus Fig. 1 im belasteten Zustand;
- **Figur 3, 4, 5**: Teilansichten verschiedener Kontakteinrichtungen bei vollem Pendelausschlag;
- **Figur 6**: ein Ausführungsbeispiel mit einer Fußeinrichtung aus Kreisscheibensegmenten;
- **Figur 7**: Ein Ausführungsbeispiel mit federnden Beinen;
- **Figur 8**: eine Teilansicht eines Ausführungsbeispiels mit den durch Federn gehaltenen starren Stützeinrichtungen;
- **Figur 9a,b,c**: Ausführungsbeispiel mit kreisringartigem Unterbau und Rollen im unbelasteten und im belasteten Zustand.
- **Figur 10**: eine Schnittansicht durch den kreisringartigen Unterbau mit ausgefederter Rolle.
- **Figur 11**: eine Schnittansicht durch den kreisringartigen Unterbau mit ausgefederter Kugel.
- **Figur 12**: Pendelhocker aus Fig.1 mit einstellbaren Abstand a bzw. einstellbarer Verfornungskraft.
- **Figur 12a**: Schnittansicht eines Einstellmechnismus für die Einstellbarkeit des Abstandes a gem. Fig 12.
- **Figur 12b**: Schnittansicht eines Einstellmechnismus für die Einstellbarkeit der Verformungskraft gem. Fig 12.
- **Figur 13**: Schnittansicht eines alternativen Einstellmechnismus für die Einstellbarkeit des Abstandes a.

Das in Figur 1 dargestellte Ausführungsbeispiel des erfindungsgemäßen Pendelhockers besteht aus einer Sitzfläche 1 und einem eine Fußeinrichtung 3 aufweisenden Unterbau 6 sowie einer bei Belastung des Pendelhockers auf den Boden anpressbaren, zentral unter der Sitzfläche 1 angeordneten und als Widerlager bei der Pendelbewegung dienenden Kontakteinrichtung 5. Die Sitzfläche 1 kann in X- und Y- Richtung pendeln und ist in der Höhe Z einstellbar. Die Sitzfläche 1 ist in der Vertikalen durch eine höhenverstellbare Gasfeder 16 und eine nachgeschaltete Schraubenfeder 15 unterstützt.

Der Unterbau 6 ist in diesem Ausführungsbeispiel als zentrale Säule 7 ausgebildet, an deren Fußende die Kontakteinrichtung 5 angebracht ist. Die Kontakteinrichtung 5 besteht aus einem Material mit einem hohen Reibwert. Derartige Materialien sind Elastomere, wie z.B. Gummi. Die Kontakteinrichtung 5 ist in diesem Ausführungsbeispiel als ein halbkugelförmiger Anpressknopf 9 ausgebildet.

Die Sitzfläche 1, der Unterbau 6 sowie die Kontakteinrichtung 5 sind mit der Fußeinrichtung 3 über einen Rahmen, eine Strebe 4 oder dgl. verbunden.

Im unbelasteten Zustand befindet sich die Kontakteinrichtung 5 in einem Abstand a über dem Boden. Bei Belastung verformen sich der Rahmen, die Strebe 4 oder dgl. soweit, bis die Kontakteinrichtung 5 bzw. der Anpreßknopf 9 auf den Boden gepreßt wird.

Der elastisch verformbare Rahmen, Strebe 4 oder dgl. ist mit der Fußeinrichtung 3 verbunden, welches ein umgekehrtes U-Profil aufweist.

In Figur 2 ist die Ausführungsform des Pendelhockers von Figur 1 im belasteten Zustand dargestellt. Im belasteten Zustand wird der Rahmen bzw. die Strebe 4, an der der Kreisringabschnitt 22 angeordnet ist, soweit elastisch verformt, bis die Kontakteinrichtung 5 bzw. der Anpreßknopf 9 auf den Boden gepreßt wird. Die in ihrer Härte einstellbare Schraubenfeder 15 sowie die Gasfeder 16, wenn auch im wesentlich geringerem Ausmaße sind unter Belastung etwas zusammengedrückt.

In den Figuren 3, 4 und 5 sind die zentrale Säule 7, eine Halterung 14 zur Aufnahme von Stützeinrichtungen für den Pendelhocker sowie die Kontakteinrichtung 5 dargestellt.

In Figur 3 ist die zentrale Säule 7 in der Halterung 14 kartanisch gelagert, so daß die vertikale Achse der Kontakteinrichtung 5 die gleiche Pendelbewegung wie die vertikale Achse der zentralen Säule 7 ausführt. Die vertikale Achse der Halterung 14 verbleibt dabei in einer lotrechten Position.

In Figur 4 sind die Achse 7 der zentralen Säule, die Halterung 14 sowie die Kontakteinrichtung 5 fest miteinander verbunden und führen gemeinsam die Pendelbewegungen aus. Bei dieser Ausführungsform wird die Pendelbewegung durch elastisch verformbare Stützeinrichtungen ermöglicht.

In Figur 5 ist ein Gelenk innerhalb der Halterung 14 vorgesehen, welches eine Pendelbewegung der zentralen Säule 7 und der darüber angeordneten Elemente ermöglicht. Die Halterung 14 sowie die Kontakteinrichtung 5 verbleiben während der Pendelbewegung in einer lotrechten Position.

In Figur 6 ist ein Pendelhocker mit einer sattelartigen Sitzfläche 1, einem geschwungenen Unterbau 6 mit integriertem Gasfedersystem, einer Fußeinrichtung 3, aus Kreisscheibensegmenten 13 sowie einer Kontakteinrichtung 5 dargestellt. Im belasteten Zustand verformen sich die Kreisscheibensegmente 13 soweit elastisch, bis die Kontakteinrichtung 5 gegen den Boden gepreßt wird.

In Figur 7 ist ein Pendelhocker dargestellt, in dem die Stützeinrichtungen als federnde Beine 8 ausgebildet sind.

Im unbelasteten Zustand findet sich die Kontakteinrichtung 5, wie bei den bisher beschriebenen Ausführungsformen in einem gewissen Abstand über dem Boden. Wird der Pendelhocker nach Figur 7 belastet, verformen sich die federnden Beine soweit elastisch, bis die Kontakteinrichtung 5 auf den Boden gepreßt wird. Die federnden Beine 8 übernehmen weiter die Funktion, die Pendelbewegung zu ermöglichen und durch ihre federnde elastische Verformung während der Pendelbewegung einen Aufrichtmoment zu erzeugen. In dieser Ausführungsvariante kommt das Prinzip nach Figur 4 zum Tragen.

In Figur 8 ist eine weitere besondere Ausführungsform eines Unterbaus eines Pendelhockers dargestellt. An der Halterung 14 sind über Scharniergelenke starre Stützeinrichtungen 11 befestigt. Die starren Stützeinrichtungen 11 werden über Zugfedern 12 bis zu einem vorbestimmten Winkel an die zentrale Säule 7 gezogen. Der vorbestimmte Winkel wird durch den Anschlag 17 definiert. Im unbelasteten Zustand sind die starren Stützeinrichtungen 11 durch die Zugfedern 12 bis zum Anschlag 17 an die zentrale Säule 7 herangezogen. Bei Belastung des Pendelhockers senkt sich die zentrale Säule 7, die Enden der starren Stützeinrichtungen 11 gleiten, sich nach außen abspreizend, über den Boden und die Kontakteinrichtung 5 wird auf den Boden gepreßt. Die Pendelbewegung sowie das Aufrichtmoment wird ähnlich wie bei Figur 7 durch die Scharniergelenke 10 sowie durch die Zugfedern 12 erzielt. Ebenso findet hier das Prinzip nach Figur 4 Anwendung.

Figur 9a zeigt stellvertretend für alle anderen Ausführungsformen die erste Ausführungsform mit einer kreisringartigen Fußeinrichtung 3, an deren Unterseite Rollen, Kugeln 2 oder dgl. angeordnet sind, um den Pendelhocker im unbelasteten Zustand leichter über den Boden bewegen zu können.

Figur 9b zeigt eine Teilansicht des Pendelhockers aus Figur 9a im belasteten Zustand. Der elastische Rahmen, Strebe oder dgl. 4 verformt sich bei Belastung soweit, bis die Kontakteinrichtung 5 auf den Boden gepreßt wird.

Figur 9c zeigt ebenso eine Teilansicht des Pendelhockers aus Figur 9a im belasteten Zustand, wobei bei dieser Ausführungsvariante die Rollen, Kugeln 2 oder dgl. in die Fußeinrichtung 3 des Pendelhockers einfedern. Die Rollen, Kugeln oder dgl. 2 federn derart in die Fußeinrichtung 3 ein, daß sie für einen außenstehenden Betrachter nicht mehr erkennbar sind. In einer nicht dargestellten Ausführungsvariante können die Rollen, Kugeln 2 oder dgl. bei Belastung auch von außen sichtbar eingefedert sein. Es können auch Bürostuhlrollen nach DIN eingesetzt werden, die im unbelasteten Zustand fixiert sind, sich im leicht belasteten Zustand rollen lassen und im belasteten Zustand wieder fixiert bzw. vollkommen eingefedert sind.

Figur 10 und 11 zeigen im Schnitt das Detail X aus Fig. 8. Der Kreisringabschnitt 22 der Fußeinrichtung ist als U-Profil ausgebildet, wobei in dem Innenraum des U die Einfedermechanik angeordnet ist. Fig. 10 zeigt eine Ausführungsform mit Rollen und Fig. 11 eine Ausführungsform mit Kugeln.

Fig. 12 zeigt den Pendelhocker aus Fig.1, wobei hier zwischen der Strebe 4 und dem Kreisringabschnitt 22 der Fußeinrichtung 3 ein Federwinkel 19 angeordnet ist. Der Federwinkel 19 besteht aus Federstahl und ist sowohl mit dem Kreisringabschnitt 22 als auch mit der Strebe 4 über Nieten verbunden. Der Kreisringabschnitt 22, der Federwinkel 19 und die Strebe 4 sind zusätzlich über eine Schraube 21 verbunden, welche mit einem Einstellrad 20 zur Einstellung des Öffnungswinkels bzw. der Öffnungskraft des Federwinkels 19 zusammenwirkt. Das Einstellrad 20 ist in der Strebe 4 integriert und kann über eine Aussparung an der Oberseite der Strebe 4 bedient werden.

Fig. 12a zeigt eine Schnittdarstellung eines Einstellmechanismus zur Einstellung des Abstandes a zwischen der Kontakteinrichtung 5 und dem Boden, wie er in Fig.12 dargestellt ist. Die Schraube 21 ist durch den Kreisringabschnitt 22 der Fußeinrichtung 3, durch den Federwinkel 19 und durch die Stirnseite der Strebe 4 gesteckt und begrenzt je nach Stellung des Einstellrades 20 den maximalen Öffnungswinkel des Federwinkels 19. Je schwerer die benützende Person des Pendelhockers ist desto mehr muß die Schraube 21 gespannt und der Federwinkel 19 geschlossen werden. Hierdurch ergibt sich ein größerer Abstand a zwischen Kontakteinrichtung 5 und Boden und es muß somit eine größere Kraft zur elastische Verformung der Strebe 4 aufgewendet werden um die Kontakteinrichtung 5 auf den Boden zu pressen.

Fig 12 b zeigt eine alternative Ausführungsform zu Fig. 12 a, bei der nicht der Abstand a zwischen der Kontakteinrichtung 5 und dem Boden sondern die Kraft zur Aufweitung des Federwinkels 19 eingestellt werden kann. Bei dieser Ausführungsvariante wird die Schraube 21 entgegen der Kraft einer Feder 23 über das Einstellrad 20 vorgespannt, so daß die Federkraft des Federwinkels 19 auf das Gewicht der benützenden Person verstärkt werden kann. Die Feder 23 ist zwischen dem Kopf der Schraube 21 und der Innenseite des Kreisringabschnitts 22 angeordnet.

In Fig. 13 ist eine weitere Variante zur Einstellung des Abstandes a zwischen der Kontakteinrichtung 5 und dem Boden. Die Kontakteinrichtung 5 am unteren Abschluß der zentralen Säule 7 ist als tassenförmige Mutter 24 mit dem Anpreßknopf 9 an der Unterseite ausgebildet. Zur Einstellung des Abstandes a wird diese auf einem entsprechendem Außengewinde am unteren Abschluß der zentralen Säule 7 aus- und eingeschraubt.

## Patentansprüche

1. Pendelhocker mit einer Sitzfläche (1), einer diese in der Vertikalen unterstützenden Federeinrichtung (15, 16), einem Unterbau (6) mit einer Fußeinrichtung (3) und einer gelenkartigen Pendeleinrichtung, gekennzeichnet durch eine bei Belastung des Pendelhockers mit dem Boden in Anpreßkontakt bringbare, im wesentlichen zentral unter der Sitzfläche (1) angeordnete und als Widerlager bei der Pendelbewegung dienende Kontakteinrichtung (5).

2. Pendelhocker nach Anspruch 1, **dadurch gekennzeichnet,** daß die Fußeinrichtung (3) mit der Kontakteinrichtung (5) über einen Rahmen, oder mindestens einer Strebe (4) oder dergleichen verbunden ist, wobei die genannten Bauteile bei Belastung elastisch verformbar sind.

3. Pendelhocker nach den Ansprüchen 1 und 2, **dadurch gekennzeichnet**, daß die Kontakteinrichtung (5) aus einem Material mit einem hohen Reibwert ausgebildet ist.

4. Pendelhocker nach mindestens einem der vorangegangenen Ansprüche, **dadurch gekennzeichnet,** daß die Kontakt-einrichtung (5) aus einem Elastomer, z.B. Gummi, aus-gebildet ist.

5. Pendelhocker nach mindestens einem der vorangegangenen Ansprüche, **dadurch gekennzeichnet**, daß die Kontakt-einrichtung (5) als halbkugelförmiger Anpreßknopf (9) ausgebildet ist.

6. Pendelhocker nach mindestens einem der vorangegangenen Ansprüche, **dadurch gekennzeichnet**, daß sich die ver-tikale Achse der Kontakteinrichtung (5) entsprechend der vertikalen Achse des Hockers bei der Pendelbewe-gung mitbewegt.

7. Pendelhocker nach mindestens einem der vorangegangenen Ansprüche, **dadurch gekennzeichnet**, daß die Kontakt-einrichtung (5) bei der Pendelbewegung des Hockers in einer lotrechten Postion verbleibt.

8. Pendelhocker nach mindestens einem der vorangegangenen Ansprüche, **dadurch gekennzeichnet**, daß der Unterbau (6) als eine zentrale Säule (7) ausgebildet ist und die Kontakteinrichtung (5) am Fußende der zentralen Säule (7) angeordnet ist.

9. Pendelhocker nach mindestens einem der vorangegangenen Ansprüche, **dadurch gekennzeichnet**, daß die Fußein-richtung (3) als Kreisring oder Kreisringabschnitt (22) ausgebildet ist, der von mindestens einer Strebe (4) gehalten ist.

10. Pendelhocker nach mindestens einem der vorangegangenen Ansprüche, **dadurch gekennzeichnet**, daß im unbelasteten Zustand der Abstand (a) zwischen Kontakteinrichtung (5) und Boden eingestellbar ist.

11. Pendelhocker nach mindestens einem der vorangegangenen Ansprüche, **dadurch gekennzeichnet,** daß eine EinstellPendelhocker vorgesehen ist, mittels der die notwendige Kraft zur elastischen Verformung der Strebe (4) und somit zum Anpressen der Kontakteinrichtung (5) an den Boden eingestellbar ist.

12. Pendelhocker nach mindestens einem der vorangegangenen Ansprüche, **dadurch gekennzeichnet**, daß die Einstellvorrichtung zwischem dem Kreisringabschnitt (22) der Fußeinrichtung (3) und der Strebe (4) angeordnet ist.

13. Pendelhocker nach Anspruch 12, **dadurch gekennzeichnet**, daß die Einstellvorrichtung einen Federwinkel (19) aufweist, dessen Öffnungswinkel bzw. Öffnungskraft eingestellbar ist.

14. Pendelhocker nach mindestens einem der vorangegangenen Ansprüche, **dadurch gekennzeichnet,** daß die Fußeinrichtung (3) als mindestens zwei in einer Winkellage zum Boden angeordnete Kreisscheibensegmente (13) ausgebildet ist.

15. Pendelhocker nach mindestens einem der vorangegangenen Ansprüche, **dadurch gekennzeichnet,** daß die Fußeinrichtung (3) gute Gleiteigenschaften bezüglich des Bodenkontakts aufweist.

16. Pendelhocker nach mindestens einem der vorangegangenen Ansprüche, **dadurch gekennzeichnet**, daß die Pendelbewegung des Hockers durch die elastische Verformung des Rahmens, der Streben (4), der Kreisscheibensegmente (13) oder dergleichen ermöglicht wird.

17. Pendelhocker nach mindestens einem der vorangegangenen Ansprüche, **dadurch gekennzeichnet**, daß an der zentralen Säule (7) federnde Beine (8) angeordnet sind, die eine Pendelbewegung der zentralen Säule (7) um den Kontaktpunkt zwischen Kontakteinrichtung (5) und Boden gestatten.

18. Pendelhocker nach mindestens einem der vorangegangenen Ansprüche, **dadurch gekennzeichnet**, daß am Unterbau (6) über Scharniergelenke (10) starre Stützeinrichtungen (11) o.dgl. angeordnet sind, die durch Federn (12) bis zu einem bestimmten Winkel an den Unterbau (6) gezogen werden.

19. Pendelhocker nach mindestens einem der vorangegangenen Ansprüche, **dadurch gekennzeichnet**, daß die Fußeinrichtung (3) bzw. die federnden Beine (8) bzw. die starren Stützeinrichtungen (11) Rollen, Kugeln (2) oder dergleichen aufweisen.

20. Pendelhocker nach mindestens einem der vorangegangenen Ansprüche, **dadurch gekennzeichnet**, daß die Rollen, Kugeln (2) oder dergleichen an der Fußeinrichtung (3) bzw. an den federnden Beinen (8) bzw. an den starren Stützeinrichtungen (11) einfederbar sind.

## Claims

1. A rocking stool comprising a seat surface (1), a spring structure (15, 16) supporting the seat surface in vertical direction, a support structure (6) having a base means (3) and a joint-like rocking means, characterised by a contact means (5) which can be brought into pressing contact with the floor when the rocking stool is loaded and which is arranged substantially centrally beneath the seat surface (1) and which serves as a support means in the rocking movement.

2. Apparatus as set forth in claim 1 characterised in that the base means (3) is connected to the contact means (5) by way of a frame or at least one strut or the like, wherein said components are elastically deformable under loading.

3. Apparatus as set forth in claims 1 and 2 characterised in that the contact means (5) is formed from a material with a high coefficient of friction.

4. Apparatus as set forth in at least one of the preceding claims characterised in that the contact means (5) is made from an elastomer, for example rubber.

5. Apparatus as set forth in at least one of the preceding claims characterised in that the contact means (5) is in the form of a hemispherical pressure knob (9).

6. Apparatus as set forth in at least one of the preceding claims characterised in that the vertical axis of the contact means (5) moves in the rocking movement in accordance with the vertical axis of the stool.

7. Apparatus as set forth in at least one of the preceding claims characterised in that the contact means (5) remains in a perpendicular position in the rocking movement of the stool.

8. Apparatus as set forth in at least one of the preceding claims characterised in that the support structure (6) is in the form of a central pillar (7) and the contact means (5) is arranged at the base end of the central pillar (7).

9. Apparatus as set forth in at least one of the preceding claims characterised in that the base means (3) is in the form of a circular ring or a circular ring portion (22) which is held by at least one strut (4).

10. Apparatus as set forth in at least one of the preceding claims characterised in that the spacing (a) between the contact means (5) and the floor is adjustable in the non-loaded condition.

11. Apparatus as set forth in at least one of the preceding claims characterised in that there is provided an adjusting means by means of which the necessary force for elastic deformation of the strut (4) and thus for pressing the contact means (5) against the ground is adjustable.

12. Apparatus as set forth in at least one of the preceding claims characterised in that the adjusting means is arranged between the circular ring portion (22) of the base means (3) and the strut (4).

13. Apparatus as set forth in claim 12 characterised in that the adjusting means has a spring angle portion (19) whose opening angle or opening force is adjustable.

14. Apparatus as set forth in at least one of the preceding claims characterised in that the base means (3) is in the form of at least two circular disk segments (13) arranged in an angular position relative to the floor.

15. Apparatus as set forth in at least one of the preceding claims characterised in that the base means (3) has good sliding properties with respect to the floor contact.

16. Apparatus as set forth in at least one of the preceding claims characterised in that the rocking movement of the stool is made possible by the elastic deformation of the frame, the struts (4), the circular disk segments (13) or the like.

17. Apparatus as set forth in at least one of the preceding claims characterised in that arranged on the central pillar (7) are resilient legs (8) which permit a rocking movement of the central pillar (7) about the contact point between the contact means (5) and the floor.

18. Apparatus as set forth in at least one of the preceding claims characterised in that arranged on the support structure (6) by way of hinge pivot joints (10) are rigid support devices (11) or the like which are drawn by springs (12) towards the support structure (6) as far as a given angle.

19. Apparatus as set forth in at least one of the preceding claims characterised in that the base means (3) or the resilient legs (8) or the rigid support devices (11) have rollers, balls (2) or the like.

20. Apparatus as set forth in at least one of the preceding claims characterised in that the rollers, balls (2) or the like are resiliently retractable on the base means (3) or on the resilient legs (8) or on the rigid support devices (11).

## Revendications

1. Un tabouret oscillant avec un siège (1), un dispositif à ressort qui le soutient dans le sens vertical (15, 16), une base (6) avec un dispositif de pied-support (3) et un dispositif pendulaire à articulation, avec comme caractéristique la présence d'un dispositif de contact (5), en majeure partie disposé centralement sous le siège (1), pouvant servir de contact d'appui avec le sol, à la mise sous charge du tabouret, et servant de butée pour le mouvement oscillant.

2. Un tabouret oscillant selon la spécification 1 **caractérisée en ce que** que le dispositif de pied-support (3) est relié avec le dispositif de contact (5) par l'intermédiaire d'un cadre, ou au minimum d'une entretoise (4), ou élément de construction équivalent, les composants cités étant déformables élastiquement sous la charge.

3. Un tabouret oscillant selon les spécifications 1 et 2 **caractérisée en ce que** que le dispositif de contact (5) est composé d'un matériau à coefficient élevé de frottement.

4. Un tabouret oscillant selon au moins l'une des spécifications précédentes, **caractérisée en ce que** que le dispositif de contact (5) est composé d'un élastomère, par exemple, en caoutchouc.

5. Un tabouret oscillant selon au moins l'une des spécifications précédentes, **caractérisée en ce que** le dispositif de contact (5) présente la forme d'un point d'appui hémisphérique (9).

6. Un tabouret oscillant selon au moins l'une des spécifications précédentes, **caractérisée en ce que** l'axe vertical du dispositif de contact (5) se déplace dans l'axe vertical du tabouret pendant le mouvement pendulaire.

7. Un tabouret oscillant selon au moins l'une des spécifications précédentes, **caractérisée en ce que** le dispositif de contact (5) reste en position verticale pendant le mouvement pendulaire du tabouret.

8. Un tabouret oscillant selon au moins l'une des spécifications précédentes, **caractérisée en ce que** la base (6) se présente sous la forme d'une colonne centrale (7) et que le dispositif de contact (5) est disposé à l'extrémité de la colonne centrale (7).

9. Un tabouret oscillant selon au moins l'une des spécifications précédentes, **caractérisée en ce que** le dispositif de pied-support (3) présente la forme d'un anneau de cercle ou d'un segment d'anneau circulaire (22), maintenu au moins par une entretoise (4).

10. Un tabouret oscillant selon au moins l'une des spécifications précédentes, **caractérisée en ce que** dans l'état de repos (hors charge) la distance (a) entre le dispositif de contact (5) et le sol est réglable.

11. Un tabouret oscillant selon au moins l'une des spécifications précédentes, **caractérisée en ce qu**'un dispositif de réglage est prévu, pour permettre le réglage de la force nécessaire à la déformation élastique de l'entretoise (4) et, par conséquent, pour maintenir le dispositif de contact (5) en appui contre le sol.

12. Un tabouret oscillant selon au moins l'une des spécifications précédentes, **caractérisée en ce que** le dispositif de réglage est placé entre le segment d'anneau circulaire (22) du dispositif de pied-support (3) et l'entretoise (4).

13. Un tabouret oscillant selon la spécification 12, **caractérisée en ce que** le dispositif de réglage est équipé d'un ressort angulaire (19) dont l'angle, ou force, d'ouverture est réglable.

14. Un tabouret oscillant selon au moins l'une des spécifications précédentes, **caractérisée en ce que** le dispositif de pied-support (3) est constitué d'au moins deux segments d'anneau circulaire (13) disposés de manière angulaire par rapport au sol.

15. Un tabouret oscillant selon au moins l'une des spécifications précédentes, **caractérisée en ce que** le dispositif de pied-support (3) possède de bonnes aptitudes au glissement pour ce qui concerne le contact avec le sol.

16. Un tabouret oscillant selon au moins l'une des spécifications précédentes, **caractérisée en ce que** le mouvement pendulaire du tabouret est rendu possible par la déformation élastique du cadre, de l'entretoise (4), des segments d'anneau circulaire (13), ou éléments équivalents.

17. Un tabouret oscillant selon au moins l'une des spécifications précédentes, **caractérisée en ce que** des jambes élastiques (8) sont fixées à la colonne centrale (7) de manière à permettre le mouvement pendulaire de la colonne centrale (7) autour du point de contact entre le dispositif de contact (5) et le sol.

18. Un tabouret oscillant selon au moins l'une des spécifications précédentes, **caractérisée en ce que** des dispositifs de supports rigides (11) ou équivalents sont fixés a la base (6) par des articulations à charnières (10) et pouvant être tirés par des ressorts (12) selon un certain angle jusqu'a la base.

19. Un tabouret oscillant selon au moins l'une des spécifications précédentes, **caractérisée en ce que** le dispositif de pied-support (3) ou les jambes élastiques (8) ou les dispositifs de supports rigides (11), sont équipés de cylindres, billes (2), ou éléments équivalents.

20. Un tabouret oscillant selon au moins l'une des spécifications précédentes, **caractérisée en ce que** les cylindres, billes (2) ou éléments équivalents, sont intégrables en guise de ressort dans le dispositif de pied-support (3) ou jambes élastiques (8) ou dispositifs de supports rigides (11).
